# EUROPÄISCHE PATENTSCHRIFT

(11) **EP 1 080 760 B1**
(45) Veröffentlichungstag und Bekanntmachung des Hinweises auf die Patenterteilung: **16.03.2005**
(21) Anmeldenummer: 00113878.3
(22) Anmeldetag: 30.06.2000
(51) Int. Cl.: A63G 9/00

(54) **Anker für Ständer eines Spielgeräts**
Anchor for frame of playground apparatus
Ancrage pour portique d'aire de jeu

(30) Priorität: 02.09.1999 DE 29915442 U
(43) Veröffentlichungstag der Anmeldung: 07.03.2001
(73) Patentinhaber: Gust. Alberts GmbH & Co. KG, 58849 Herscheid (DE)
(72) Erfinder: Alberts, Dietrich, 58849 Herscheid (DE)
(74) Vertreter: Beckmann, Jürgen

(56) Entgegenhaltungen:
- EP-A- 0 653 227
- DE-A- 4 116 738
- GB-A- 2 258 665
- US-A- 2 295 431
- US-A- 3 295 274
- US-A- 3 840 203
- US-A- 5 865 693

## Beschreibung

Die Erfindung betrifft einen Anker für Ständer eines Spielgeräts.

Anwendungsgebiet der Erfindung sind Spielgeräte, insbesondere Schaukeln, deren Ständer auf dem Boden stehen, also nicht in den Boden eingelassen sind. Derartige Spielgeräte können auf dem Boden leicht verrutschen, einseitig abheben oder sich sonst bewegen.

Die US 3 295 274 A beschreibt einen Anker, dessen Schelle über eine Kette durch einen Schraubdom im Erdreich festgehalten ist. Die US-A 3 840 203 beschreibt einen Anker für einer vertikalen Steg eines Rahmens.

Die US 5 865 693 A beschreibt einen Anker für einen horizontalen Steg eines Rahmens mit einer Schelle, die durch einen Schraubdom festgehalten wird. Ein vergleichbarer Anker ist in der EP 0653 227 A beschrieben.

Die DE 41 16 738 A1 beschreibt einen Anker für eine Schnurgerüststütze, die durch den Anker in vertikaler Ausrichtung festgehalten werden soll. Dazu ist eine steife Ausbildung des Ankers erforderlich.

Aufgabe der Erfindung ist die Fixierung und Festlegung derartiger Spielgeräte.

Diese Aufgabe wird nach der Erfindung dadurch gelöst, daß ein Ring (7) mit Laschen (8, 9) schellenartig am Fuß eines Ständers (4) durch eine durch Durchgänge (10) der Laschen (8, 9) reichende Schrauibe (12) festspannbar ist und daß ein Ansatz (16) des Ankers (1) in einer Verschränkung (15) einen Durchgang (17) für einen Erdnagel (18) aufweist.

Die Erfindung unterscheidet sich insofern vom Stand der Technik, als der Ständer durch den Anker auf dem Boden unverrückbar festlegbar ist. Der Anker läßt sich sicher an dem Ständer festspannen. Durch die Lasche ergibt sich eine kompakte Ausbildung des Ankers. Der Erdnagel läßt sich leciht einschlagen.

Die Erfindung wird anhand einer Schaukel mit Holzgestell erläutert. Die Erfindung ist auch bei Spielgeräten mit einem Metallrohrgestell oder bei anderen Spielgeräten anwendbar.

Zur Lagesicherung des Ankers an dem Ständer wird vorgeschlagen, daß der Ring einen Durchgang zur Aufnahme einer Schraube aufweist.

Eine zusätzliche Einstellung des Ansatzes wird dadurch ermöglicht, daß der Ansatz als Blechsteg mit einer Verschränkung ausgebildet ist.

Der Ansatz kann dadurch mit dem Anker kombiniert werden, daß der Ansatz als Ring einer Ringschraube zum Verspannen der Laschen ausgebildet ist.

Ausführungsbeispiele werden anhand der Zeichnungen erläutert, in denen darstellen:
Fig. 1 eine perspektivische Ansicht einer Schaukel,
Fig. 2 eine perspektivische Ansicht eines Ankers an einem Ständer,
Fig. 3 ein erstes Ausführungsbeispiel eines Ankers,
Fig. 4 ein zweites Ausführungsbeispiel eines Ankers,
Fig. 5 ein drittes Ausführungsbeispiel eines Ankers und
Fig. 6 eine Einzelansicht eines Erdnagels.

Fig. 1 zeigt eine Schaukel in Holzkonstruktion mit einem Balken 1, der auf einem rechtenn und einem linken Rahmen 2, 3 aus je zwei Ständern 4 aufliegt. Die Ständer 4 jedes Rahmens 2, 3 sind durch nicht dargestellte Streben ausgesteift. An dem Balken 1 hängt der Schaukelsitz 5. Die Ständer 4 ruhen ohne zusätzliche Fixierung auf dem Boden, z.B. einem Plattenbelag oder einem Rasen. Durch die Schaukelbewegung oder andere Einflüsse, kann sich die Schaukel auf dem Boden verschieben oder in anderer Weise bewegen, was unerwünscht ist. Ein Anker 6 ermöglicht eine Fixierung jeder Strebe am Boden. Man kann zwei bis vier Anker verwenden. Zwei Anker können z.B. an diagonalen Streben angebracht werden

Fig. 3 stellt in Einzelheiten ein erstes Ausführungsbeispiel eines Ankers 6 dar. Der Anker 6 ist als Stanz-Biegeteil aus einem Blechband ausgebildet. Das Blechband ist zu einem schellenartigen Ring 7 mit zwei ungleichlangen Laschen 8, 9 geformt. Aufeinander ausgerichtete Durchgänge 10 beider Laschen 8, 9 nehmen einen Gewindeschaft 11 einer Schraube 12 auf. Eine Mutter 13 ermöglicht ein Festspannen der Schraubverbindung. Der Ring 7 weist einen Durchgang 14 auf.

Die längere Lasche 9 endet über eine Verschränkung 15 von etwa 90° in einen ebenen Ansatz 16 mit einem Durchgang 17. Fig. 6 zeigt einen Erdnagel 18, der durch den Durchgang 17 hindruchgesteckt werden kann.

Der Ring 7 des Ankers 6 wird nach Fig. 2 über das Fußende eines Ständers 4 geschoben und so ausgerichtet, daß der Ansatz 16 auf dem Boden aufliegt. Mittels der Schraube 12 wird der Ring 7 fest auf den Ständer 4 gespannt. Der Erdnagel 18 wird durch den Durchgang 17 gesteckt und mit einem Schlagwerkzeug wie einem Hammer 19 in den Boden eingetrieben. Eine Schraube 20 wird durch den Durchgang 14 in den Ständer 4 eingeschraubt und fixiert so den Anker 6 gegen Verdrehung auf dem Ständer 4.

Man kann an einem Ständer einen Anker anordnen. Man kann auch an zwei diagonal gelegenen Ständern Anker anordnen. Es ist auch möglich, drei oder vier Ständer mit Ankern zu versehen.

Fig. 4 zeigt ein abgewandeltes Ausföhrungsbeispiel eines Ankers 6, bei dem die Laschen 8, 9 des Rings 7 gleich lang sind. Der Ansatz mit dem Durchgang 17 für den Erdnagel ist als Blechsteg 21 mit einer Verschränkung 22 ausgbildet. Das Ende 23 des Blechstegs 21 wird auf den Schraubenschaft 11 geschoben und durch die Schraubverbindung festgespannt. Diese Ausbildung des Ansatzes als gesonderter Blechsteg 21 ermöglicht eine zusätzliche Verstellung und Ausrichtung des Ansatzes gegenüber dem Ständer und dem Boden.

Das Ausführungsbeispiel des Ankers 6 nach Fig. 5 sieht eine Ringschraube 24 mit einem Ring 25 vor, durch dessen Durchgang 26 der Erdnagel gesteckt werden kann.

## Patentansprüche

1. Anker für Ständer eines Spielgeräts mit einem Ring (7) mit Laschen (8,9), der schellenartig am Fuß eines Ständers (4) durch eine durch
Durchgänge (10) der Laschen (8, 9) reichende Schraube (12) festspannbar ist,
**dadurch gekennzeichnet, dass** der Anker einen Ansatz (16, 21) aufweist, der aus einem flaschen Material eine Verdrehung (15, 22) mit einem Durchgang (17) für den Erdnagel (18) aufweist, wobei der Ansatz (16) einstückig als Verlängerung einer der Laschen (9) oder als gesonderter, auf den Schaft der Schraube (12) aufschiebbarer Blechsteg (21) ausgebildet ist.

2. Anker für Ständer eines Spielgeräts, mit einen Ring (7) mit Laschen (8, 9), der schellenartig am Fuß eines Ständers (4) durch eine durch Durchgänge der Laschen (8, 9) reichende Schraube (24) festspannbar ist, und wobei ein Ansatz (25) des Ankers einen Durchgang (26) für einen Erdnagel (18) aufweist,
**dadurch gekennzeichnet, dass** der Ansatz als Ring (25) einer Ringschraube (24) zum Verspannen der Laschen (8, 9) ausgebildet ist.

3. Anker nach einem der Ansprüche 1 oder 2,
**dadurch gekennzeichnet, dass** der Ring (7) einen weiteren Durchgang (14) zur Aufnahme einer weiteren Schraube (20) aufweist.

## Claims

1. Anchor for posts of a play apparatus, said anchor having a ring (7) with lugs (8, 9) which is capable of being clamped fast, after the fashion of a clip, to the foot of a post (4) by a bolt (12) passing through passages (10) in the lugs (8, 9),
**characterised in that** the anchor has an extension (16, 21) which has a portion (15, 22) twisted out of a flat material and having a passage (17) for the ground spike (18), said extension (16) being constructed in one piece as a prolongation of one of the lugs (9) or as a separate sheet-metal web (21) which can be pushed onto the shaft of the bolt (12).

2. Anchor for posts of a play apparatus, said anchor having a ring (7) with lugs (8, 9) which is capable of being clamped fast, after the fashion of a clip, to the foot of a post (4) by a bolt (24) passing through passages (10) in the lugs (8, 9), wherein an extension (25) of the anchor has a passage (26) for an earth spike (18),
**characterised in that** the extension is constructed as a ring (25) on a ring-bolt (24) for bracing the lugs (8, 9).

3. Anchor according to one of claims 1 or 2,
**characterised in that** the ring (7) has a further passage (14) for receiving a further bolt (20).

## Revendications

1. Ancrage ou ancre pour poteau de portique de jeux comprenant un anneau (7) à brides (8, 9) qui peut être fixé à la manière d'un collier au pied d'un poteau (4) à l'aide d'une vis (12) traversant des passages (10) des brides (8, 9), **caractérisé en ce que** l'ancrage présente une saillie (16, 21) constituée par un élément plat ayant subi une torsion (15, 22) et dotée d'un passage (17) pour le piquet (18), la saillie (16) étant réalisée en tant que prolongement de l'une des brides (9) et formant une seul pièce avec celle-ci ou en tant que plaquette de tôle distincte (21) pouvant être enfilée sur la tige de la vis (12).

2. Ancrage ou ancre pour poteau de portique de jeux comprenant un anneau (7) à brides (8, 9) qui peut être fixé à la manière d'un collier au pied d'un poteau (4) à l'aide d'une vis (24) traversant des passages des brides (8, 9), une saillie (25) de l'ancrage présentant un passage (26) pour un piquet (18), **caractérisé en ce que** la saillie est réalisée en tant qu'anneau (25) d'une vis à anneau (24) destinée à assujettir et/ou à rapprocher sous contrainte les brides (8, 9).

3. Ancrage selon l'une des revendications 1 ou 2, **caractérisé en ce que** l'anneau (7) présente un passage supplémentaire (14) destiné à recevoir une vis supplémentaire (20).
